# EUROPÄISCHE PATENTSCHRIFT

(11) **EP 0 335 387 B1**
(45) Veröffentlichungstag und Bekanntmachung des Hinweises auf die Patenterteilung: **23.09.1992**
(21) Anmeldenummer: 89105612.9
(22) Anmeldetag: 30.03.1989
(51) Int. Cl.: F15B 15/24

(54) **Kolbenantrieb**
Piston drive
Entrainement à piston

(30) Priorität: 31.03.1988 DE 3811110
(43) Veröffentlichungstag der Anmeldung: 04.10.1989
(73) Patentinhaber: Müller, Fritz, D-74653 Ingelfingen (DE)
(72) Erfinder: Müller, Fritz, D-74653 Ingelfingen (DE)
(74) Vertreter: Leyh, Hans, Dr.-Ing.

(56) Entgegenhaltungen:
- DE-U- 8 628 149
- DE-U- 8 804 393
- US-A- 3 003 470
- PATENT ABSTRACTS OF JAPAN vol. 12, no. 352 (M-744)(3199) 21 September 1988, & JP-A-63 111302 (SMC CORP) 16 Mai 1988,
- PATENT ABSTRACTS OF JAPAN vol. 12, no. 222 (M-712)(3069) 24 Juni 1988, & JP-A-63 019408 (AKITA KIKAI SEKKEI) 27 Januar 1988,

## Beschreibung

Die Erfindung betrifft einen Kolbenantrieb, insbesondere zur Ventilbetätigung, mit einem Gehäuse, in welchem ein eine Dichtung tragender Kolben zwischen zwei Endstellungen hin- und herbewegbar ist, der eine Kolbenstange hat, zur Beaufschlagung einer Betätigungseinrichtung entsprechend der Kolbenbewegung, ferner mit einem Einsatz, der über einen im Gehäuse angeordneten Schneckentrieb axial verstellbar ist und einen Anschlag für eine erste Endstellung des Kolbens bildet.

Aus der US-A-3 003 470 ist ein Kolbenantrieb der vorgenannten Art bekannt. Dieser Kolbenantrieb ist mit einem Einsatz zur Hubbegrenzung des Kolbens versehen, der in die Bewegungsbahn der Kolbenstange hineinragt, wobei die letztere mit einer Schulter versehen ist, die an dem Einsatz anschlagen kann. Dieser Hubbegrenzungs-Einsatz, der durch einen Schneckenantrieb verstellt werden kann, ist in einem axialen, langgestreckten Ende des Kolben-Gehäuses eingebaut, was einen hohen Platzbedarf bedingt. Dies kann zu Problemen führen, wenn am Einbauort des Kolbenantriebs nur ein geringer Einbauraum zur Verfügung steht.

Der Erfindung liegt nun die Aufgabe zugrunde, einen Kolbenantrieb der Eingangs genannten Art so weiterzubilden, daß bei gedrängter Bauweise mit einfachen Mitteln eine Hubbegrenzung des Kolbens ermöglicht wird.

Nach der Erfindung wird dies dadurch erreicht, daß der in die Bewegungsbahn des Kolbens ragende Einsatz hülsenförmig ausgebildet und im Innenraum des Gehäuses angeordnet ist, daß er ferner ein Außengewinde aufweist, das in Eingriff mit einem Innengewinde eines Schneckenrades des Schneckenantriebes steht.

Dank dieser Auslegung des Kolbenantriebs läßt sich wenigstens eine der Endstellungen des Kolbens verändern, indem man durch den im Gehäuse angeordneten Schneckentrieb den ersten hülsenförmigen Einsatz axial verstellt. Wenn der Kolben in dieser ersten Endstellung sich befindet, man aber beispielsweise aus Sicherheitsgründen den Kolben in eine andere Stellung überführen möchte, so kann mit Hilfe des Schneckenantriebs der erste hülsenförmige Einsatz in axialer Richtung verschoben und hierbei der Kolben in die jeweils gewünschte Sicherheitsstellung gebracht werden. Zugleich läßt sich mit Hilfe des Schneckenantriebs und des axial beweglichen ersten hülsenförmigen Einsatzes auch der Hubweg des Kolbens verändern.

Nach einer bevorzugten weiteren Ausbildungsform der Erfindung ist zur Bestimmung der zweiten Endstellung des Kolbens ein zweiter in die Bewegungsbahn des Kolbens ragender hülsenförmiger Einsatz axial verschiebbar im Gehäuse angeordnet, der mit einem Außengewinde versehen ist, das im Eingriff mit einem Innengewinde eines Schneckenrades eines zweiten Schneckentriebs steht. Auf diese Weise läßt sich somit auch die Lage der zweiten Endstellung des Kolbens in axialer Richtung verändern.

Nach einer weiteren vorteilhaften Ausführungsform der Erfindung ist der Kolbenantrieb mit seinen eingebauten Einrichtungen spiegelsymmetrisch zu einer etwa senkrecht zu der Kolbenstange verlaufenden Ebene ausgelegt ist. Dank einer solchen Auslegungsform ist der erfindungsgemäße Kolbenantrieb weitgehend universell verwendbar und einbaubar.

Die Erfindung wird nachstehend an einem Beispiel unter Bezugnahme auf die beigefügte Zeichnung näher erläutert.

Die einzige Figur 1 der Zeichnung zeigt eine Längsschnittansicht des Kolbenantriebs nach der Erfindung.

In der Zeichnung ist der Kolbenantrieb insgesamt mit 1 bezeichnet. In einem insgesamt mit 2 bezeichneten Gehäuse des Kolbenantriebs 1 ist ein Kolben 3, der auf seiner Außenumfangsfläche einen Doppellippen-Dichtring 4 trägt, in axialer Richtung bewegbar. Mit dem Kolben 3 ist eine zentral im Gehäuse 2 angeordnete Kolbenstange 5 verbunden, die an den axial gegenüberliegenden Enden 6 und 7 des Gehäuses durchgeht und nach außen herausgeführt ist. Hierzu sind entsprechende Durchführungseinrichtungen 8 mit entsprechenden Dichtungen vorgesehen, die beim dargestellten Beispiel hinsichtlich der Ausbildung übereinstimmen. Beim dargestellten Beispiel ist der Kolben 3 mit Hilfe einer Feder 9 in Richtung der unteren Endstellung in Fig. 1 vorbelastet, bei der es sich beispielsweise um die erste Endstellung handelt. Zusätzlich zu der Federvorbelastung mit Hilfe der Feder 9 oder auch anstelle dieser Federvorbelastung kann die Steuerung der Bewegung des Kolbens 3 im Gehäuse 2 mit Hilfe eines Drucksteuermediums durchgeführt werden, wozu in der Nähe der axial gegenüberliegenden Enden 6, 7 des Gehäuses 2 ein Einlaß 10 und ein gegenüberliegender Auslaß 11 bzw. zweiter Einlaß vorgesehen ist. Dieses Drucksteuermedium beaufschlagt die freiliegenden Kolbenwirkflächen und entsprechend den Druckverhältnissen auf der Oberseite und der Unterseite des Kolbens 3 führt dann der Kolben 3 des Kolbenantriebs 1 eine Verfahrbewegung aus. Wie in der einzigen Figur rechts mit gebrochener Linie dargestellt ist, kann an dem Bereich des Einlasses 10 das Gehäuse 2 einen angeformten Befestigungsflansch 12 aufweisen, an dem sich dann ein Wegeventil 13 und/oder ein Pilotventil zur Vorsteuerung anbringen läßt, so daß das Gehäuse 2 für derartige weitere Einrichtungen der Druckmittelschaltung als Träger dient.

Die erste oder entsprechend der Figur die untere Endstellung des Kolbens 3 wird durch einen hülsenförmigen Einsatz 14 bestimmt, der in das Gehäuse 2 eingesetzt ist. Dieser erste hülsenförmige Einsatz 14 ragt in die Bewegungsbahn des Kolbens 3 und in der ersten Endstellung desselben liegt dieser mit seiner Unterseite auf der Oberseite des hülsenförmigen ersten Einsatzes 14 auf. Diesem ersten hülsenförmigen Einsatz 14 ist ein erster und insgesamt mit 15 bezeichneter Schneckenantrieb zugeordnet. Wie in der Zeichnung dargestellt, umfaßt der Schneckenantrieb 15 eine, Antriebsspindel 16, die das Gehäuse in etwa senkrecht zum Verlauf der Kolbenstange 5 das Gehäuse 2 durchsetzt, d.h. daß die Antriebsspindel 16 in Breitenrichtung des Gehäuses 2 verläuft. Ein Ende der Antriebsspindel 16 liegt frei, und auf das freiliegende Ende kann beispielsweise ein Werkzeug zur Verdrehung und Betätigung der Antriebsspindel 16 von der Außenseite des Gehäuses 2 her aufgesetzt werden. Die Antriebsspindel 16 des Schneckenantriebs 15 kämmt mit einem Schneckenrad 17, das im Gehäuse 2 ortsfest gehalten ist und das an seiner Innenfläche ein Gewinde 18 hat. Das Gewinde 18 des Schneckenrads 10 ist in kämmendem Eingriff mit einem Außengewinde 19, das auf der axial verlaufenden Außenfläche des ersten hülsenförmigen Ansatzes 14 ausgebildet ist.

Bei dem dargestellten Beispiel dient der erste Schneckenantrieb 15 für die Handnotbetätigung des Kolbenantriebs 1. Wenn der Kolben 3 auf der Oberseite des hülsenförmigen Einsatzes 14 aufliegt und die Steuerung des Kolbenantriebs 1 durch entsprechende Druckbeaufschlagung mit Hilfe des Mediums und/oder der Vorbelastungsfeder 9 ausfällt oder gestört ist, so kann man den Kolben 3 bezüglich seiner axialen Lage dadurch verstellen, daß man die Antriebsspindel 16 des ersten Schneckenantriebs 15 verdreht und durch die Verdrehung wird über die Bewegungsverbindung von Schneckenrad 17 und Gewinde 18 und 19 der hülsenförmige erste Einsatz 14 in axialer Richtung verfahren, wobei der Kolben 3 mitgenommen wird.

Auf der anderen Seite des Kolbens 3 und in axialer Verlängerung zu dem ersten hülsenförmigen Einsatz 14 ist bei dem dargestellten Beispiel ein zweiter hülsenförmiger Einsatz 20 vorgesehen, der in die Bewegungsbahn des Kolbens 3 ragt, und die zweite oder obere Endstellung des Kolbens 3 bestimmt. Wie dargestellt ist im ersten Schneckenantrieb 15 etwa diametral gegenüberliegend ein zweiter, insgesamt mit 21 bezeichneter Schneckenantrieb am Gehäuse 2 angeordnet, der in Wirkverbindung mit dem zweiten hülsenförmigen Einsatz 20 ist. Dieser zweite Schneckenantrieb 21 umfaßt eine Antriebsspindel 22, die etwa parallel zur Antriebsspindel 16 des ersten Schneckenantriebs 15 das Gehäuse 2 durchsetzt und an einer Außenseite desselben frei zugänglich ist. Mit dieser Antriebsspindel 22 steht ein Schneckenrad 23 in kämmendem Eingriff, das an seiner Innenseite ein Gewinde 24 trägt.

Auf der Außenseite des zweiten hülsenförmigen Einsatzes 20 ist ein Außengewinde 25 vorgesehen, das in Gewindeingriff mit dem Gewinde 24 am Schneckenrad 23 steht. Bei dem dargestellten Beispiel steht dieser zweite Schneckenantrieb 21 in Verbindung mit dem zweiten hülsenförmigen Einsatz 20 als eine Hubbegrenzungseinrichtung für den Hubweg des Kolbens 3.

Durch entsprechendes Verdrehen der Antriebsspindel 22 wird über das damit kämmende Schneckenrad 23 und die Gewinde 24 und 25 der zweite hülsenförmige Einsatz 20 in axialer Richtung verstellt und der in die Bewegungsbahn des Kolbens 3 ragende Teil des zweiten hülsenförmigen Einsatzes 20 bildet einen Anschlag für die obere Endstellung des Kolbens 3.

Der Doppellippen-Dichtring 4 auf dem Außenumfang des Kolbens 3 liegt an einer Innenwandfläche eines insgesamt mit 26 bezeichneten Distanzelements an, das in den Innenraum des Gehäuses 2 eingesetzt ist. Das Distanzelement 26 ist beispielsweise als Distanzhülse 27 ausgebildet und hält die beiden vorgesehenen Schneckenräder 17 und 23 der beiden Schnekkenantriebe 15 und 21 in vorbestimmtem axialem Abstand voneinander und fixiert diese. Die axial gegenüberliegenden Enden der Distanzhülse 27 liegen gegen die entsprechend zugewandten liegenden Flächen der Schneckenräder 17 und 23 an.

Natürlich sind die Funktionen des ersten und zweiten Schneckenantriebs 15, 21 sowie der zugeordneten ersten und zweiten Hülsen 14, 20 auch umkehrbar, so daß die Notbetätigungsfunktion von dem zweiten Schneckenantrieb 21 mit dem zugeordneten zweiten hülsenförmigen Einsatz 20 erfüllt werden kann, während der erste Schneckenantrieb 15 mit dem zugeordneten ersten hülsenförmigen Einsatz 14 dann zur Hubbegrenzung des Kolbens 3 verwendet werden kann.

Ferner ist in dem Kolbenantrieb 1 ein Endschalter 30 beispielsweise für die Endlagenkontrolle des Kolbens 3 in seiner ersten oder unteren Stellung integriert. Dieser Endschalter 30 arbeitet berührungslos und wird von einem sogenannten Näherungsinitiator gebildet.
Gegen die Oberseite des hülsenförmigen Ansatzes 14 kommt der Kolben 3 in der unteren Endstellung zur Anlage. Ein Magnet 31, z.B. ein Permanentmagnet, ist am Kolben 3 angebracht.

Der Endschalter 30, der zweckmäßigerweise von einem Reed-Schalter gebildet wird, arbeitet mit diesem Magneten 31 zusammen und liefert entsprechend der Stellung des Kolbens 3 ein Signal. Um die axiale Verstellbarkeit der beiden Endstellungen des Kolbens 3 vollständig ausnutzen zu können, ist dieser Endschalter 30 ebenfalls im Gehäuse 2 des Kolbenantriebs 1 axial verstellbar vorgesehen. Hierzu enthält das Gehäuse 2 einen Längsschlitz 32 und der Endschalter 30 ist in der jeweils gewünschten axialen Lage mit Hilfe von Klemmeinrichtungen festlegbar.

Wie aus der Figur der Zeichnung zu erkennen ist, ist das Gehäuse in axialer Richtung gesehen etwa in der Mitte geteilt und umfaßt zwei Gehäusehälften 2a und 2b. Diese Gehäusehälften 2a und 2b sind im wesentlichen übereinstimmend ausgelegt und sie enthalten ebenfalls in weitgehend übereinstimmender Weise auch die Durchführungseinrichtungen 8, die beiden hülsenförmigen Einsätze 14 und 20 sowie die beiden Schneckenantriebs 15 und 21. In gestutzter Anordnung zueinander werden die beiden Gehäusehälften 2a, 2b miteinander unter Zwischenlage einer Dichtung 33 fest verbunden. Somit sind die im Kolbenantrieb 1 integrierten Einrichtungen insgesamt gesehen etwa spiegelsymmetrisch zu einer etwa senkrecht durch die Kolbenstange 5 gehenden Ebene im Gehäuse 2 angeordnet. Dank dieser Auslegung vereinfacht sich die Herstellung eines solchen Kolbenantriebs 1, da weitgehend übereinstimmend ausgebildete Teile zu dessen Herstellung und Montage verwendet werden können. Ferner sind die axial gegenüberliegenden Enden 6, 7, an denen die Kolbenstange 5 aus dem Gehäuse 2 austreten, frei und können zur Anbringung weiterer Einrichtungen, wie z. B. einer Zentralbefestigung zur Adaption von Ventilkörpern, genutzt werden. Auch kann die Einbaulage des Kolbenantriebs 1 umgekehrt zu dem dargestellten Beispiel erwählt werden, da dieser insgesamt gesehen etwa spiegelsymmetrisch ausgelegt ist.

## Patentansprüche

1. Kolbenantrieb, insbesondere zur Ventilbetätigung, mit einem Gehäuse (2), in welchen ein eine Dichtung (4) tragender Kolben (3) zwischen zwei Endstellungen hin- und herbewegbar ist, der eine Kolbenstange (5) hat zur Beaufschlagung einer Betätigungseinrichtung entsprechend der Kolbenbewegung, ferner mit einem Einsatz (14), der über einen im Gehäuse (2) angeordneten Schneckenantrieb (15, 16, 17) axial verschiebbar ist und einen Anschlag für eine erste Endstellung des Kolbens (3) bildet,
**dadurch gekennzeichnet**, daß der in die Bewegungsbahn des Kolbens (3) ragende Einsatz (14) hülsenförmig ausgebildet und im Innenraum des Gehäuses (2) angeordnet ist, und daß er ein Außengewinde (1 9) aufweist, das in Eingriff mit einem Innengewinde (18) eines Schneckenrades (17) des Schneckentriebes (15) steht.

2. Kolbenantrieb nach Anspruch 1, dadurch gekennzeichnet, daß zur Bestimmung der zweiten Endstellung des Kolbens (3) ein zweiter in die Bewegungsbahn des Kolbens (3) ragender hülsenförmiger Einsatz (20) axial verschiebbar im Gehäuse (2) angeordnet ist, der mit einem Außengewinde (25) versehen ist, das in Eingriff mit einem Innengewinde (24) eines Schnekkenrades (23) eines zweiten Schneckenantriebes (21, 22, 23) steht.

3. Kolbenantrieb nach Anspruch 2, dadurch gekennzeichnet, daß der erste hülsenförmige Einsatz (14) mit dem zugeordneten Schneckenantrieb (15) auf der einen Seite des Kolbens (3) und der zweite hülsenförmige Einsatz (20) mit dem zugeordneten Schneckenantrieb (21) auf der anderen Seite des Kolbens (3) angeordnet ist.

4. Kolbenantrieb nach Anspruch 2, dadurch gekennzeichnet, daß die beiden Schneckenräder (17, 23) mittels einer Distanzhülse (27), deren Enden auf der jeweils zugewandt liegenden Stirnseite der jeweiligen Schneckenräder (17, 23) aufliegen, im Gehäuseinnenraum axial im Abstand zueinander gehalten sind.

5. Kolbenantrieb nach einem der vorgehenden Ansprüche, dadurch gekennzeichnet, daß der erste Schneckenantrieb (15) mit dem zugeordneten ersten hülsenförmigen Einsatz (14) eine Notbetätigungseinrichtung für den Kolbenantrieb bildet.

6. Kolbenantrieb nach einem der Ansprüche 2 bis 5, dadurch gekennzeichnet, daß der zweite Schneckenantrieb (21) mit dem zugeordneten zweiten hülsenförmigen Einsatz (20) eine Hubbegrenzungseinrichtung für die Hubbewegung des Kolbens (3) bildet.

7. Kolbenantrieb nach einem der vorhergehenden Ansprüche, dadurch gekennzeichnet, daß im Gehäuse (2) wenigstens ein berührungslos arbeitender Endschalter (30) für den Kolben (3) eingebaut ist, der mit einem Magneten (31) im Gehäuse zusammenwirkt, und daß die axiale Lage des Endschalters (30) verstellbar ist.

8. Kolbenantrieb nach Anspruch 7, dadurch gekennzeichnet, daß zur axialen Verstellung des Endschalters (30) im Gehäuse (2) ein Axialschlitz (32) vorgesehen ist, in dem der Endschalter axial verschiebbar und arretierbar ist.

9. Kolbenantrieb nach einem der vorhergehenden Ansprüche, dadurch gekennzeichnet, daß der Kolbenantrieb (1) mit seinen Einrichtungen symmetrisch zu einer quer zur Kolbenstange (5) verlaufenden Ebene ausgebildet ist, daß das Gehäuse (2) etwa in der Mitte geteilt ist und beide Hälften (2a, 2b) im wesentlichen gleich ausgebildet sind.

## Revendications

l. Entraînement à piston notamment pour l'actionnement des soupapes, avec un boîtier (2) à l'intérieur duquel un piston (3) portant un joint 4 peut exécuter un mouvement de va-et-vient entre deux positions finales, comportant une tige de piston (5) pour commander un équipement d'actionnement en fonction du mouvement du piston, avec en outre un insert (14) déplacable axialement à travers un entraînement à vis (15, 16,17) aménagé dans le boîtier (2) et qui forme une butée pour la première position finale du piston (3), caractérisé en ce que l'insert dirigé vers la voie de mouvement du piston (3) présente la forme d'une douille et se trouve dans le boîtier (2) présentant un filetage extérieur (19) s'engrenant dans un filetage intérieur (18) d'une roue à vis (17) de l'entraînement à vis.

2. Entraînement à piston selon la revendication 1, caractérisé en ce que, pour déterminer la deuxième position finale du piston (3), un deuxième insert (20) sous forme de douille et dirigé dans la voie de mouvement du piston (3) est aménagé de manière déplacable dans le boîtier (2) qui porte un filetage extérieur (25) s'engrenant dans un filetage intérieur (24) d'une roue à vis (23) d'une deuxième entraînement à vis (21, 22, 23).

3. Entraînement à piston selon la revendication 2, caractérisé en ce que le premier insert (14) sous forme de douille est aménagé avec l'entraînement à vis (15) affecté, sur un côté du piston (3) et le deuxième insert (20) sous forme de douille avec l'entraînement à vis (21) affecté, sur l'autre côté du piston (3).

4. Entraînemeent à piston selon la revendication 2, caractérisé en ce que les deux roues à vis (17, 23), à l'aide d'une douille de distance (27) dont les extrémités reposent dans chaque cas sur le côté frontal des roues à vis correspondantes (17, 23), sont maintenues à un écart axial dans la partie interne du boîtier.

5. Entraînement à piston selon une des revendications précitées, caractérisé en ce que le premier entraînement à vis (15) constitue avec le premier insert sous forme de douille (14) un équipement d'actionnement de secours pour l'entraînement à piston.

6. Entraînement à piston selon une des revendications 2 à 5, caractérisé en ce que le deuxième enraînement à vis (21) constitue, avec le deuxième insert (20) sous forme de douille, un équipement de limitation d'excursion pour le mouvement de course du piston (3).

7. Entraînement à piston selon une des revendications précitées, caractérisé en ce que le boîtier (2) comporte au moins un interrupteur de fin de course fonctionnant sans contact (3) pour le piston (3) qui collabore avec un aimant (31) dans le boîtier et que la position axiale de l'interrupteur de fin de course est réglable.

8. Entraînement à piston selon la revendication 7, caractérisé en ce que pour le réglage de l'interrupteur de fin de course (3) dans le boîtier (2) une fente axiale (32) est prévue à l'intérieur de laquelle l'interrupteur de fin de course et déplacable et susceptible d' être arrêté.

9. Entraînement à piston selon une des revendications précitées, caractérisé en ce que l'entraînement à piston (1) avec ses équipements est concu de manière symétrique par rapport à un plan transversal à la tige de piston (5), que le boîtier (2) est divisé environ au centre et que les deux moitiés (2a, 2b) présentent essentiellement la même structure.

## Claims

1. Piston drive, in particular for valve actuation, with a housing (2), in which a piston (3) bearing a gasket (4) can be moved forward and backward between two end positions, which has a piston rod (5) for acting on an actuation device corresponding to the piston movement, further with an insert (14), which can be axially shifted by means of a worm gear drive (15, 16, 17) arranged in the housing (2) and forms a stop for a first end position of the piston (3), thereby characterized that the insert (14) projecting into the movement track of the piston has a casing shape and is arranged in the interior of the housing (2), and that it has an external thread, which engages with an internal thread (18) of a worm gear (17) of the worm gear drive (15).

2. Piston drive according to Claim 1, thereby characterized that a second axially shiftable casing-shaped insert (20) is arranged in the housing (2) and projects into the movement track of the piston (3) for determining the second end position of the piston (3), which insert is provided with an external thread, which engaged with an internal thread (24) of a worm gear (23)of a second worm gear drive (21, 22, 23).

3. Piston drive according to Claim 2, thereby characterized that the first casing-shaped insert (14) with the associated worm gear drive (15) is arranged on the one side of the piston (3) and the second casing-shaped insert (20) with the associated worm gear drive is arranged on the other side of the piston (3).

4. Piston drive according to Claim 2, thereby characterized that the two worm gears (17, 23) are kept axially separated from each other in the interior of the housing by means of a spacer sleeve (27), whose ends lie on the respective oppositely lying front face of the respective worm gears (17, 23).

5. Piston drive according to one of the foregoing claims, thereby characterized that the first worm gear drive (15) with the associated first casing-shaped insert (14) forms an emergency actuation device for the piston drive.

6. Piston drive according to one of the claims 2 to 5, thereby characterized that the second worm drive (21) with the associated second casing-shaped insert (20) forms a stroke limiting device for the stroke movement of the piston (3).

7. Piston drive according to one of the foregoing claims, thereby characterized that at least one limit switch (30), operating without contact, for the piston (3) is integrated in the housing (2), which interacts with a magnet (31) in the housing, and that the axial position of the limit switch (30, and that the axial position of the limit switch (30) can be adjusted.

8. Piston drive according to Claim 7, thereby characterized that an axial slot (32) is provided in the housing (2) for the axial adjustment of the limit switch (30), in which the limit switch can be axially moved and held in place.

9. Piston drive according to one of the previous claims, thereby characterized that the piston drive (1) is designed with its devices symmetrically to one of the levels proceeding crosswise to the piston rod (5), that the housing (2) is divided approximately in the middle and both halves (2a, 2b) have essentially the same design.
